# EUROPÄISCHE PATENTSCHRIFT

(11) **EP 0 749 627 B1**
(45) Veröffentlichungstag und Bekanntmachung des Hinweises auf die Patenterteilung: **06.10.1999**
(21) Anmeldenummer: 95913065.9
(22) Anmeldetag: 08.03.1995
(51) Int. Cl.: H01H 9/00, H01F 29/04

(54) **UMSCHALTANORDNUNG FÜR LASTUMSCHALTER VON STUFENSCHALTERN UND FÜR LASTWÄHLER**
SWITCHING ARRANGEMENT FOR LOAD CHANGE-OVER SWITCHES OF STEP SWITCHES AND FOR SELECTOR SWITCHES
SYSTEME DE COMMUTATION POUR INTERRUPTEUR DE PUISSANCE DE COMMUTATEURS A PLOTS ET POUR SELECTEUR DE PUISSANCE

(30) Priorität: 09.03.1994 DE 4407945; 18.11.1994 DE 4441082
(43) Veröffentlichungstag der Anmeldung: 27.12.1996
(73) Patentinhaber: MASCHINENFABRIK REINHAUSEN GmbH, 93059 Regensburg (DE)
(72) Erfinder: DOHNAL, Dieter, D-93138 Lappersdorf (DE); LESSMANN-MIESKE, Hans-Henning, D-93073 Neutraubling (DE); NEUMEYER, Josef, D-93164 Waldetzenberg (DE); PILLMEIER, Leonhard, D-93059 Regensburg (DE)
(86) Internationale Anmeldenummer: EP9500855
(87) Internationale Veröffentlichungsnummer: WO9524724

(56) Entgegenhaltungen:
- WO-A-94/02955
- DE-C- 756 435
- FR-A- 1 051 190
- FR-A- 2 310 624
- FR-A- 2 330 197
- GB-A- 1 174 579

## Beschreibung

Die Erfindung betrifft eine Umschaltanordnung für Lastumschalter und für Lastwähler gemäß dem Oberbegriff des Patentanspruchs 1.

Eine gattungsgemäße Umschaltanordnung ist aus der WO 94/02955 bereits bekannt. Diese bekannte Umschaltanordnung weist mindestens zwei feste Stufenkontakte und zwei, in zwei Richtungen bewegbare, eine Lastableitung von dem einen festen Stufenkontakt auf den anderen festen Stufenkontakt umschaltende Schaltkontakte auf. Dabei ist einer der Schaltkontakte als Hauptschaltkontakt direkt mit der Lastableitung verbindbar, wogegen der andere Schaltkontakt als Widerstandsschaltkontakt in Reihenschaltung mit einem Überschaltwiderstand ebenfalls mit der Lastableitung verbindbar ist. Beide Schaltkontakte sind unabhängig voneinander und ohne direkte mechanische Kopplung und Beeinflussung bewegbar. Bei dieser Umschaltanordnung wählt der Widerstandsschaltkontakt unabhängig von der Schaltrichtung stets langsam und kontinuierlich, von einer Antriebswelle angetrieben, während des Aufzuges eines Kraftspeichers den neuen festen Stufenkontakt vor und der Schaltkontakt folgt sprungartig dieser Bewegung nach Auslösung eines Kraftspeichers.
Diese bekannte Umschaltanordnung ist jedoch lediglich für Lastwähler geeignet. Darüber hinaus ist bei dieser bekannten Umschaltanordnung eine hohe Schaltleistungsbeanspruchung zu verzeichnen, die zusätzliche, über eine mechanische Notschaltstrecke hinausgehende, Maßnahme erforderlich macht, um trotz der Unwägbarkeiten statistischer
Ausfallwahrscheinlichkeiten von Vakuumschaltröhren eine ausreichende Sicherheit zu gewährleisten.
Bei der bekannten Umschaltanordnung ist es auf Grund der dort auftretenden Schaltbeanspruchungen etwa erforderlich, im Lastzweig eine Reihenschaltung von zwei Vakuumschaltröhren vorzusehen, die zweckmäßigerweise gleichzeitig betätigt werden. Dies erhöht einerseits den Schaltungsaufwand, zum anderen sind auch zusätzliche mechanische Mittel zur gleichzeitigen Betätigung beider Vakuumschaltröhren erforderlich.

Eine weitere Umschaltanordnung ist aus der DE-OS 25 20 670 bekannt.
Diese bekannte Umschaltanordnung weist zwei in zwei Richtungen bewegliche, die Lastableitung von dem einen auf den anderen Stufenkontakt umschaltende, Schaltkontakte auf, von denen einer als Hauptschaltkontakt und der andere als Widerstandsschaltkontakt dient, wobei im stationären Zustand beide am gleichen Stufenkontakt anliegen.
Die beweglichen Schaltkontakte sind dabei starr miteinander gekoppelt und auf einem gemeinsamen Kontaktträger angeordnet und werden durch die Bewegung des gemeinsamen Kontaktträgers auch gemeinsam betätigt. Abhängig von der Schaltrichtung läuft jeweils wechselnd einer der Kontakte vor, und der jeweils andere folgt nach.

Jeder der beweglichen Schaltkontakte ist in Reihe zu einem mechanischen Seriekontakt geschaltet, wobei die beiden Seriekontakte sowohl gleichzeitig als auch einzeln mit der Lastableitung verbindbar sind. Diese wahlweise Verbindung erfolgt durch einen beweglichen mechanischen Trenn- bzw. Umschaltkontakt.
Weiterhin ist bei dieser bekannten Anordnung ein Kraftspeicherantrieb vorgesehen, der bei seiner Auslösung sowohl die beiden beweglichen, mechanisch miteinander gekoppelten Schaltkontakte bewegt als auch den Trennkontakt betätigt.

Diese bekannte Umschaltanordnung hat mehrere Nachteile.
Zum einen erfordert sie zwangsläufig einen mechanischen Trennkontakt; Vakuumschaltröhren, die besonders wegen ihrer Abbrandfreiheit und der daraus resultierenden Vermeidung der Verschmutzung des sie umgebenden Mediums sowie wegen ihrer hohen erreichbaren Schaltzahlen vorteilhaft sind, können für die bekannte Umschaltanordnung nicht verwendet werden.
Zum anderen wechseln bei der bekannten Umschaltanordnung je nach Schaltrichtung die Schaltkontakte ihre mechanische Funktion von voreilend in nacheilend bzw. umgekehrt; der Schaltablauf ändert sich mit der Schaltrichtung. Es müssen demnach beide Schaltkontakte vom Kraftspeicher gemeinsam betätigt werden, zusätzlich muß vom Kraftspeicher auch noch - wie erläutert - der mechanische Trennkontakt, der die jeweilige Verbindung zur Lastableitung herstellt, mit betätigt werden, so daß sich insgesamt eine komplizierte Kinematik und ein notwendigerweise mechanisch aufwendiger Kraftspeicher ergeben.

Der Erfindung liegt die Aufgabe zugrunde, eine Umschaltanordnung der eingangs genannten Gattung anzugeben, die auch für Lastumschalter anwendbar ist, die den Einsatz von Vakuumschaltröhren im Haupt- als auch im Widerstandszweig gestattet und mit der eine möglichst geringe Schaltleistungsbeanspruchung erzielt werden kann.

Diese Aufgabe wird durch eine Umschaltanordnung mit den Merkmalen des Patentanspruchs 1 gelöst. Die Unteransprüche beinhalten besonders vorteilhafte Weiterbildungen der Erfindung.

Besonders vorteilhaft an der erfindungsgemäßen Umschaltanordnung ist, daß mit ihr die geringst mögliche Schaltleistungsbeanspruchung erzielt wird. Dadurch ist es möglich, als Sicherheitseinrichtung gegen den möglichen und statistisch nicht vorhersehbaren Ausfall einer Vakuumschaltröhre eine mechanische Serien-Notschaltstrecke vorzusehen, die zudem bei der Anwendung der erfindungsgemäßen Umschaltanordnung für einen Lastwähler ohnehin vorhanden ist und die aufbesonders einfache Weise durch eine an sich bekannte optoelektronische Lichtbogenerfassung mit Leistungsschalter-Auslösung im Ansprechfall überwacht werden kann.
Weiterhin kann durch die geringe Schaltleistungsbeanspruchung der erfindungsgemäßen Umschaltanordnung deren Aufbau mit kleineren und entsprechend preisgünstigen Vakuumschaltröhren erfolgen.
Besonders vorteilhaft an der erfindungsgemäßen Umschaltanordnung ist weiterhin, daß durch die getrennte Betätigung des Hauptschaltkontaktes einerseits und des Widerstandsschaltkontaktes andererseits ein großer Schaltweg zur Verfügung steht, was hinsichtlich des Abstandes der Kontaktelemente und damit der erreichbaren Spannungsfestigkeit sowie auch hinsichtlich der Wiederverfestigungsspannung bei Inanspruchnahme der Notschaltstrecke von Bedeutung ist.
Charakteristisch für die erfindungsgemäße Umschaltanordnung ist, daß - unabhängig von der Schaltrichtung und damit von der Bewegungs-(Dreh-)richtung des Antriebes - stets der Hauptschaltkontakt sprungartig betätigt vorausläuft.

Aus der DE-PS 756 435 ist es zwar prinzipiell bereits bekannt, daß beim Richtungswechsel der Kontaktbewegung der Stufenwählerkontakte der an den Überschaltwiderstand angeschlossene Wählerkontakt den anderen "überholt", jedoch sind bei dieser bekannten Lösung beide Stufenwählerkontakte, d.h. Wählerarme, mechanisch miteinander und mit dem Antrieb gekoppelt; das "Überholen" erfolgt entweder mechanisch durch einen Leergang im Antriebsgetriebe oder elektrisch durch zwei zusätzliche Umschalter, die die Zuordnung, d.h. Beschaltung der Stufenwählerkontakte bei Drehrichtungsumkehr, vertauschen. Bei der erfindungsgemäßen Umschaltanordnung sind dagegen beide Kontaktarme völlig unabhängig voneinander bewegbar: Der Hauptschaltkontakt wird durch den ausgelösten Kraftspeicher sprungartig zum neuen Festkontakt bewegt, der Widerstandsschaltkontakt folgt anschließend mit beliebig wählbarer Geschwindigkeit.

Die Erfindung soll nachstehend an Hand von Zeichnungen beispielhaft noch näher erläutert werden.
- Fig. 1: zeigt eine erste erfindungsgemäße Umschaltanordnung als Teil eines Lastumschalters
- Fig. 2: zeigt diese erste erfindungsgemäße Umschaltanordnung als Teil eines Lastwählers
- Fig. 3: zeigt bei dieser ersten Umschaltanordnung die erforderlichen Schaltschritte von einer Spannungsstufe auf eine andere
- Fig. 4: zeigt für diese erste Umschaltanordnung das zugehörige Schaltdiagramm für eine mehrmalige Stufenschaltung.
- Fig. 5: zeigt eine zweite erfindungsgemäße Umschaltanordnung als Teil eines Lastumschalters
- Fig. 6: zeigt bei dieser zweiten Umschaltanordnung die erforderlichen Schaltschritte von einer Spannungsstufe auf eine andere
- Fig. 7: zeigt eine dritte erfindungsgemäße Umschaltanordnung als Teil eines Lastumschalters
- Fig. 8: zeigt bei dieser dritten Umschaltanordnung die erforderlichen Schaltschritte von einer Spannungsstufe auf eine andere und wieder zurück
- Fig. 9: zeigt für diese dritte Umschaltanordnung das zugehörige Schaltdiagramm.

Die Schaltabläufe der ersten erfindungsgemäßen Umschaltanordnung sind unabhängig davon, ob diese Umschaltanordnung als Teil eines Lastumschalters oder als Teil eines Lastwählers wirkt, prinzipiell gleich.
Der einzige Unterschied besteht darin, daß beim Lastwähler mehrere Schaltungen in der gleichen Schaltrichtung, d.h. z.B. von n über n+1 nach n+2, möglich sind, während dies beim Lastumschalter elektrisch zwar ebenfalls der Fall ist, mechanisch jedoch bei jeder Schaltung zwischen nur zwei Positionen gewechselt, d.h. die Schaltrichtung geändert wird.

Die in der Fig. 1 dargestellte Umschaltanordnung weist feste Stufenkontakte, A, B auf, die auf bekannte Weise über einen Stufenwähler mit Anzapfungen n, n+1; n+2,...der Stufenwicklung in Verbindung stehen.

Zwischen diesen festen Stufenkontakten A, B schaltet die eigentliche Umschaltanordnung. Diese besteht aus einem Hauptschaltkontakt SKM, der über eine erste Vakuumschaltzelle SKV mit der gemeinsamen Ableitung verbunden ist, sowie aus einem unabhängig davon und ohne mechanische Kopplung bewegbaren Widerstandsschaltkontakt HKM, der über eine Reihenschaltung aus einer zweiten Vakuumschaltzelle HKV und einem Überschaltwiderstand R ebenfalls mit der gemeinsamen Ableitung verbunden ist. Ferner sind in diesem Ausführungsbeispiel vorteilhafterweise Dauerhauptkontakte DHK_{A,}, DHK_{B} vorgesehen, die im stationären Betrieb den Laststrom führen und damit die Umschaltanordnung entlasten.
Zur Funktion der Umschaltanordnung sind diese Dauerhauptkontakte jedoch nicht unbedingt erforderlich, der Laststrom kann - bei entsprechender Dimensionierung der Vakuumschaltzellen - auch vom mechanischen Hauptschaltkontakt SKM und der in Reihe geschalteten ersten Vakuumschaltzelle SKV, die im stationären Betrieb geschlossen bleibt, geführt werden.

Fig. 2 zeigt diese erste Umschaltanordnung als Bestandteil eines Lastwählers, auch hierbei sind die Dauerhauptkontakte nicht zwingend notwendig; auf die Unterschiede bei der Betätigung der Umschaltanordnung als Bestandteil eines Lastumschalters einerseits und eines Lastwählers andererseits wurde bereits hingewiesen.

Die Fig. 3 zeigt bei der ersten Umschaltanordnung die erforderlichen Schaltschritte von einer Spannungsstufe auf eine andere. Diese Schaltschritte sind unabhängig davon, ob die Umschaltung von einer niedrigeren zu einer höheren Spannungsstufe erfolgt oder umgekehrt. Die einzelnen Schaltschritte sind dabei mit 1 bis 11 bezeichnet.

| | |
|---|---|
| Schaltschritt 1 | Grundstellung; DHK_{A} führt den Laststrom |
| Schaltschritt 2 | DHK_{A} hat geöffnet, der Hauptschaltkontakt SKM und die erste Vakuumschaltröhre SKV haben den Laststrom übernommen |
| Schaltschritt 3 | Die erste Vakuumschaltröhre SKV hat geöffnet, der Laststrom fließt über den Widerstandsschaltkontakt HKM, die zweite Vakuumschaltröhre HKV und den Überschaltwiderstand R |
| Schaltschritt 4 | Der Hauptschaltkontakt SKM verläßt nach Auslösung eines Kraftspeichers schnell den festen Stufenkontakt n bzw. A |
| Schaltschritt 5 | Der Hauptschaltkontakt SKM hat den neuen festen Stufenkontakt n+1 bzw. B erreicht |
| Schaltschritt 6 | Die erste Vakuumschaltzelle SKV schließt und schaltet den Laststrom aufden festen Stufenkontakt n+1 bzw. B; über die noch geschlossene zweite Vakuumschaltzelle HKV und den Überschaltwiderstand R fließt lediglich noch der Ausgleichsstrom |
| Schaltschritt 7 | Die zweite Vakuumschaltzelle HKV öffnet und unterbricht damit den Ausgleichsstrom |
| Schaltschritt 8 | Der Widerstandsschaltkontakt HKM verläßt den festen Stufenkontakt n bzw. A und folgt dem Hauptschaltkontakt SKM in der Bewegung auf den neuen festen Stufenkontakt n+1 bzw. B nach |
| Schaltschritt 9 | Der Widerstandskontakt HKM hat den neuen festen Stufenkontakt n+1 bzw. B erreicht |
| Schaltschritt 10 | Die zweite Vakuumschaltzelle HKV schließt |
| Schaltschritt 11 | Der Dauerhauptkontakt DHK_{B} schließt und übernimmt den Laststrom; die Ausgangsstellung ist wieder erreicht, und die Umschaltanordnung ist zur erneuten Schaltung bereit. |

Es ist ersichtlich, daß dadurch, daß keine Addition von Last- und Ausgleichsstrom stattfindet, nur eine geringe Schaltleistungsbeanspruchung vorliegt.

Fig. 4 zeigt das zugehörige Schaltdiagramm für diese ersten Umschaltanordnung für eine mehrmalige Stufenschaltung von n nach n+1, dannach n+2 und anschließend zurück nach n+1 für eine Umschaltanordnung gemäß Fig. 2. Dieses Schaltdiagramm gilt auch für die in Fig. 1 dargestellte Anordnung, bei der, wie oben erläutert, mechanisch jedoch nur jeweils zwischen den beiden festen Stufenkontakten A und B gewechselt wird.

Es ist hierbei ersichtlich, daß, unabhängig davon, ob auf eine höhere oder eine niedere Spannungsstufe umgeschaltet wird, stets der Hauptschaltkontakt SKM schnell vorläuft und der Widerstandsschaltkontakt HKM schnell nachgeführt wird.
Es ist dabei demnach erforderlich, den vorlaufenden Hauptschaltkontakt SKM schnell durch einen ausgelösten Federkraft- oder sonstigen Energiespeicher zu betätigen. Der nachlaufende Widerstandsschaltkontakt HKM könnte theoretisch auch langsam bzw. kontinuierlich nachgeführt werden, doch käme dann gerade einer der Vorteile der Erfindung, die einfache Überwachung der Vakuumschaltröhren durch eine mechanische Notschaltstrecke nämlich, nicht zum Tragen. Diese Notschaltung ist nur beim schnellen Nachführen des Widerstandsschaltkontaktes HKM realisierbar. Diese schnelle Bewegung des nachlaufenden Widerstandsschaltkontaktes HKM ist mittels eines zweiteiligen Kraftspeichers oder zweier miteinander gekoppelter Kraftspeicher möglich, derart, daß nach Auslösung eines ersten Kraftspeichers und Bewegung des Hauptschaltkontaktes SKM mit zeitlicher Verzögerung ein zweiter Kraftspeicher ausgelöst wird. der den Widerstandsschaltkontakt HKM nachführt.

Fig. 5 zeigt eine zweite erfindungsgemäße Umschaltanordnung, die speziell für Lastumschalter, bei denen - wie erläutert - nur zwischen den beiden festen Stufenkontakten A und B gewechselt wird, ausgestaltet ist. In besonders vorteilhafter Weiterbildung der Erfindung bestehen hierbei Hauptschaltkontakt SKM als auch Widerstandsschaltkontakt HKM jeweils aus zwei miteinander gekoppelt betätigbaren Einzelunterbrechungskontakten SKM_{A}, SKM_{B} bzw. HKM_{A}, HKM_{B}, wobei jeweils ein Einzelunterbrechungskontakt SKM_{A}, HKM_{B} mit dem ersten festen Stufenkontakt A elektrisch verbunden ist und der jeweils andere Einzelunterbrechungskontakt SKM_{B}, HKM_{B} mit dem anderen festen Stufenkontakt B elektrisch verbunden ist.
Bei der hier beschriebenen Weiterbildung der Erfindung findet also jeweils eine Doppelunterbrechung statt; dadurch wird auf einfache Weise speziell bei Lastumschaltern ein Umschalten ermöglicht, in dem nur einfache Unterbrecher, Kontaktbrücken o.ä. als mechanische Schaltelemente erforderlich sind.

Fig. 6 zeigt den dazugehörigen Umschaltvorgang. Es ist ersichtlich, daß hierbei entsprechende permanent vorhandene Verbindungen zur Lastableitung durch die jeweiligen Einzelunterbrechungskontakte jeweils nur geschlossen oder unterbrochen werden.

Fig. 7 zeigt eine dritte Ausführungsform einer erfindungsgemäßen Umschaltanordnung. Auch diese Ausführungsform ist speziell für Lastumschalter ausgebildet, bei denen wiederum die Umschaltung nur zwischen zwei festen Stufenkontakten A und B erfolgt.
Die weiter oben beschriebenen Einzelunterbrechungskontakte SKM_{A}, SKM_{B} des Hauptschaltkontaktes SKM als auch die Einzelunterbrechungskontakte HKM_{A}, HKM_{B} des Widerstandsschaltkontaktes HKM werden hierbei durch zwei Wechselschalter S1 und S2 beschaltet.

Der erste Wechselschalter S1 schließt wahlweise den Einzelunterbrechungskontakt SKM_{A} oder den Einzelunterbrechungskontakt SKM_{B}. Hierbei findet also eine Doppelunterbrechung durch vier Einzelunterbrechungskontakte auf, die auf besonders einfache Weise mit nur zwei Wechselschaltern S1, S2 beschaltbar sind.

Fig. 8 zeigt den dazugehörigen Umschaltvorgang von dem festen Stufenkontakt A auf den festen Stufenkontakt B und wieder zurück. Es ist zu erkennen, daß auch bei dieser Ausführungsform der Hauptschaltkontakt den neuen festen Stufenkontakt B erreicht, d.h. diesen mit der Lastableitung L direkt verbindet, bevor der Widerstandsschaltkontakt den bisherigen festen Stufenkontakt A verläßt, d.h. dessen bisherige Verbindung über den Überschaltwiderstand R mit der Lastableitung L unterbricht.
Es ist weiterhin zu erkennen, daß bei allen beschriebenen Ausführungsformen der Erfindung die Bewegung bzw. Betätigung von Hauptschaltkontakt einerseits und Widerstandsschaltkontakt andererseits ohne mechanische Kopplung erfolgt.
Auch bei den letztgenannten Ausführungsformen ist es darüberhinaus möglich, zusätzliche Dauerhauptkontakte vorzusehen, die in den stationären Zuständen die Dauerstromführung übernehmen.

## Patentansprüche

1. Umschaltanordnung für Lastumschalter von Stufenschaltern und für Lastwähler mit mindestens zwei festen Stufenkontakten und mit zwei in zwei Richtungen bewegbaren, eine Lastableitung von dem einen festen Stufenkontakt auf den anderen festen Stufenkontakt umschaltenden, Schaltkontakten,
wobei einer der Schaltkontakte als Hauptschaltkontakt (SKM) direkt mit der Lastableitung verbindbar ist,
wobei der andere der Schaltkontakte als Widerstandsschaltkontakt (HKM) in Reihenschaltung mit einem Überschaltwiderstand ebenfalls mit der Lastableitung verbindbar ist,
wobei beide Schaltkontakte voneinander unabhängig und ohne mechanische Kopplung und Beeinflussung bewegbar sind,
wobei weiterhin einen der Schaltkontakte die Reihenschaltung mit dem Überschaltwiderstand fest zugeordnet ist, derart, daß unabhängig von der Schaltrichtung stets derselbe erste Schaltkontakt direkt als Hauptschaltkontakt (SKM) und ebenfalls derselbe zweite Schaltkontakt als Widerstandsschaltkontakt (HKM) mit der Lastableitung verbindbar ist,
wobei weiterhin die Verbindung sowohl des ersten Schaltkontaktes als Hauptschaltkontakt (SKM) als auch des zweiten Schaltkontaktes als Widerstandsschaltkontakt (HKM) mit der Lastableitung mittels zweier getrennter und getrennt betätigbarer Vakuumschalter erfolgt
und wobei nur der erste Schaltkontakt als Hauptschaltkontakt von einem ausgelösten Kraftspeicher direkt sprungartig betätigbar ist,
dadurch gekennzeichnet,
daß das Umschalten der Schaltkontakte durch das sprungartige Auslösen des Kraftspeichers einleitbar ist,
daß der als Hauptschaltkontakt (SKM) mit der Lastableitung verbindbare Schaltkontakt den neuen festen Stufenkontakt (n, n+1,...; A, B) erreicht, bevor der als Widerstandsschakkontakt (HKM) mit der Lastableitung verbindbare Schaltkontakt den bisherigen festen Stufenkontakt (..., n+1, n; B, A) verläßt
und daß der Widerstandsschaltkontakt (HKM) sprungartig bewegbar ist, derart, daß der Kraftspeicher zweistufig wirkend zunächst den Hauptschaltkontakt (SKM) und zeitlich verzögert den Widerstandsschaltkontakt (HKM) betätigt.

2. Umschaltanordnung nach Anspruch 1,
dadurch gekennzeichnet,
daß der Hauptschaltkontakt (SKM) und der Widerstandsschaltkontakt (HKM) gleichachsig drehbar gelagert sind
und daß sich die festen Stufenkontakte (n, n+1,...; A, B) jeweils in axialer und/oder radialer Richtung soweit erstrecken, daß sie von beiden unabhängig voneinander überstreichbar sind.

3. Umschaltanordnung nach Anspruch 1,
dadurch gekennzeichnet,
daß der Hauptschaltkontakt (SKM) und der Widerstandsschaltkontakt (HKM) unabhängig voneinander linear geführt sind, derart, daß alle festen Stufenkontakte (n, n+1,...; A, B) von beiden unabhängig voneinander überstreichbar sind.

4. Umschaltanordnung nach Anspruch 1,
dadurch gekennzeichnet,
daß sowohl Hauptschaltkontakt (SKM) als auch Widerstandsschaltkontakt (HKM) jeweils aus zwei miteinander gekoppelt betätigbaren Einzelunterbrechungskontakten (SKM_{A}, SKM_{B} bzw. HKM_{A}, HKM_{B}) bestehen, wobei jeweils ein Einzelunterbrechungskontakt (SKM_{A}, HKM_{A}) sowohl des Hauptschaltkontaktes (SKM) als auch des Widerstandsschaltkontaktes (HKM) mit dem ersten festen Stufenkontakt (A) elektrisch verbunden ist und der jeweils andere Einzelunterbrechungskontakt (SKM_{B}, HKM_{B}) sowohl des Hauptschaltkontaktes (SKM) als auch des Widerstandsschaltkontaktes (HKM) mit dem zweiten festen Stufenkontakt (B) elektrisch verbunden ist.

5. Umschaltanordnung nach Anspruch 4,
dadurch gekennzeichnet,
daß die Einzelunterbrechungskontakte (SKM_{A}, SKM_{B}) des Hauptschaltkontaktes (SKM) durch einen ersten Wechselschalter (S1) und die Einzelunterbrechungskontakte (HKM_{A}, HKM_{B}) des Widerstandsschaltkontaktes (HKM) durch einen zweiten Wechselschalter (S2) beschaltbar sind.

## Claims

1. Diverter switch arrangement for load diverter switches of tap selector switches and for load selectors with at least two fixed tap contacts and with two switch contacts which are movable in two directions and switch a load output line from the one fixed tap contact to the other fixed tap contact, wherein one of the switching contacts is connectible as main switching contact (SKM) directly with the load output line, wherein the other one of the switching contacts is connectible as resistance-switching contact (HKM) in series connection with a current-limiting resistor likewise with the load output line, wherein the two switching contacts are movable independently of each other and without mechanical coupling and influencing, wherein furthermore the series connection with the current-limiting resistor is fixedly associated with one of the switching contacts in such a manner that, independently of the switching direction, always the same first switching contact is connectible directly as main switching contact (SKM) and likewise always the same second switching contact is connectible as resistance-switching contact (HKM) with the load output line, wherein furthermore the connection of the first switching contact as main switching contact (SKM) as well as of the second switching contact as resistance-switching contact (HKM) with the load output line takes place by means of two separate and separately actuable vacuum switches (SKV, HKV) and wherein only the first switching contact as main switching contact is directly actuable suddenly by a released force storage device, characterised in that the switching over of the switching is initiatable by the sudden release of the force storage device, that the switching contact connectible as main switching contact (SKM) with the load output line reaches the new tap contact (n, n+1, ...; A, B) before the switching contact connectible as resistance-switching (HKM) with the load output line leaves the previous fixed tap contact (..., n+1, n; B, A), and that the resistance-switching contact (HKM) is movable suddenly in such a manner that the force storage device acting in two stages initially actuates the main switching contact (SKM) and, with a time delay, the resistance-switching contact (HKM).

2. Diverter switch arrangement according to claim 1, characterised in that the main switching contact (SKM) and the resistance-switching contact (HKM) are mounted to be rotatable coaxially and that the fixed tap contacts (n, n+1, ...; A, B) each extend so far in axial and/or radial direction that they are wipable by both independently of each other.

3. Diverter switch arrangement according to claim 1, characterised in that the main switching contact (SKM) and the resistance-switching contact (HKM) are guided linearly independently of each other in such a manner that all fixed tap contacts (n, n+1, ...; A, B) are wipable by both independently of each other.

4. Diverter switch arrangement according to claim 1, characterised in that both the main switching contact (SKM) and the resistance-switching contact (HKM) each consist of two single break contacts (SKM_{A}, SKM_{B}, or HKM_{A}, HKM_{B}), which are actuable coupled together, wherein each time one single break contact (SKM_{A}, HKM_{A}) of the main switching contact (SKM) as well as of resistance-switching contact (HKM) is electrically connected with the first fixed tap contact (A) and the respective other single break contact (SKM_{B}, HKM_{B}) of the main switching contact (SKM) as well as of resistance-switching contact (HKM) is electrically connected with the second fixed tap contact (B).

5. Diverter switch arrangement according to claim 4, characterised in that the single break contacts (SKH_{A}, SKM_{B}) of the main switching contact (SKM) are switchable to by a first change-over switch (S1) and the single break contacts (HKM_{A}, HKM_{B}) of the second switching contact (HKM) are switchable to by a second change-over switch (S2).

## Revendications

1. Dispositif de commutation pour un commutateur de charge de commutateur d'échelon ou à plot ou pour un sélecteur de charge avec au moins deux contacts d'échelon ou à plot fixes et deux contacts de commutation mobiles dans deux directions, commutant une ligne de sortie de charge d'un premier contact d'échelon ou à plot fixe sur un autre contact d'échelon ou à plot fixe,
- l'un des contacts de commutation étant relié directement à la ligne de sortie de charge comme contact de commutation principal (SKM),
- l'autre des contacts de commutation est relié comme contact de commutation de résistance (HKM) dans un montage en série avec une résistance de passage, également à la ligne de charge,
- les deux contacts de commutation étant mobiles indépendamment l'un de l'autre et sans couplage mécanique ni influence réciproque,
- en outre, l'un des contacts de commutation est associé solidairement au montage en série avec la résistance de passage de sorte, qu'indépendamment du sens de commutation, toujours le premier contact de commutation est relié directement comme contact de commutation principal (SKM) et le cas échéant le même second contact de commutation est relié comme contact de résistance (HKM) avec la ligne de sortie de charge,
- la liaison à la fois du premier contact de commutation comme contact de commutation principal (SKM) que du second contact de commutation comme contact de commutation de résistance (HKM) avec la ligne de sortie de charge se fait par deux commutateurs sous vide, séparés, actionnés indépendamment, et
- seulement le premier contact de commutation est actionné comme contact de commutation principal, brusquement, et de façon directe par un accumulateur de force, déclenché,
caractérisé en ce que
la commutation des contacts de commutation est induite par le déclenchement brutal de l'accumulateur de force,
• le contact de commutation qui peut être relié comme contact de commutation principal (SKM) à la ligne de sortie de charge, atteint le premier contact d'échelon fixe (n, n+1,... ; A, B) avant que le contact de commutation relié comme contact de commutation de résistance (HKM) à la ligne de charge ne quitte le contact d'échelon ou à plot, fixe jusqu'alors (...,n+1, n ; B, A) et
• le contact de commutation résistant (HKM) est déplacé brutalement de sorte que l'accumulateur de force agissant en deux étapes, actionne tout d'abord le contact de commutation principal (SKM) et de façon retardée le contact de commutation résistant (HKM).

2. Dispositif de commutation selon la revendication 1,
caractérisé en ce que
le contact de commutation principal (SKM) et le contact de commutation résistant (HKM) sont montés à rotation de façon coaxiale et les contacts d'échelon ou à plot fixes (n, n+1,...; A, B) s'étendent chaque fois dans la direction axiale et/ou dans la direction radiale jusqu'à pouvoir être parcourus indépendamment par les deux.

3. Dispositif de commutation selon la revendication 1,
caractérisé en ce que
le contact de commutation principal (SKM) et le contact de commutation de résistance (HKM) sont guidés de manière linéaire indépendamment l'un de l'autre pour que tous les contacts d'échelon ou à plot fixes (n, n+1,... ; A, B) puissent être parcourus par les deux de façon indépendante.

4. Dispositif de commutation selon la revendication 1,
caractérisé en ce qu'
à la fois le contact de commutation principal (SKM) et le contact de commutation de résistance (HKM) sont formés chaque fois de deux contacts de coupure distincts actionnés de manière couplée (SKM_{A}, SKM_{B}) ou (HKM_{A}, HKM_{B}) et chaque fois un contact d'interruption séparé (SKM_{A}, HKM_{A}) à la fois du contact de commutation principal (SKM) que du contact de commutation de résistance (HKM) sont reliés électriquement au premier contact d'échelon fixe (A) et chaque autre contact d'interruption, séparé (SKM_{B}, HKM_{B}) à la fois du contact de commutation principal (SKM) que du contact de commutation de résistance (HKM) sont reliés électriquement au second contact de commutation fixe (B).

5. Dispositif de commutation selon la revendication 4,
caractérisé en ce que
les contacts de coupure, séparés (SKM_{A}, SKM_{B}) du contact de commutation principal (SKM) sont assurés par un premier commutateur (S1) et les contacts de coupure séparés (HKM_{A}, HKM_{B}) du contact de commutation de résistance (HKM) sont réalisés par un second commutateur (S2).
